# EUROPÄISCHE PATENTSCHRIFT

(11) **EP 1 707 758 B1**
(45) Veröffentlichungstag und Bekanntmachung des Hinweises auf die Patenterteilung: **31.08.2011**
(21) Anmeldenummer: 05006399.9
(22) Anmeldetag: 23.03.2005
(51) Int. Cl.: F01D 25/24, F01D 25/26

(54) **Brennkammerschalenelement und Brennkammer**
Shell Element for a Combustion Chamber and Combustion Chamber
Elément de coque pour chambre combustion et chambre combustion

(43) Veröffentlichungstag der Anmeldung: 04.10.2006
(73) Patentinhaber: SIEMENS AKTIENGESELLSCHAFT, 80333 München (DE)
(72) Erfinder: Böttcher, Dr. Andreas, 40882 Ratingen (DE); Danyluk, Peter, 45468 Mülheim an der Ruhr (DE); Krusch, Claus, 45473 Mülheim an der Ruhr (DE)

(56) Entgegenhaltungen:
- EP-A- 1 429 077
- US-A1- 2003 120 415
- US-B1- 6 352 404

## Beschreibung

Die vorliegende Erfindung betrifft ein Brennkammerschalenelement zum Aufbau einer Brennkammer zusammen mit wenigstens mit einem weiteren Brennkammerschalenelement. Daneben betrifft die Erfindung eine aus Brennkammerschalenelementen aufgebaute Brennkammer. Insbesondere betrifft die Erfindung ein Brennkammeraußenschalenelement zum Aufbau der Brennkammeraußenschale einer Ringbrennkammer für eine Gasturbinenanlage. Ein solches Brennkammerschalenelement ist aus EP 1 429 077 A1 bekannt.

Brennkammern, beispielsweise Brennkammern für Gasturbinenanlagen, umfassen in der Regel eine Brennkammerschale mit einem der Brennkammerschale zum Brennkammerinneren hin vorgelagerten Hitzeschild. Häufig sind zwischen der Brennkammerschale und den Hitzeschilden Strömungskanäle angeordnet, durch welche ein Kühlfluid zum Kühlen der Brennkammerschale und der Hitzeschildelemente strömt, welches zuvor an der Außenseite der Brennkammerschale vorbeigeleitet wird. Ziel ist es hierbei zu einer homogenen Temperaturverteilung in der gesamten Brennkammerschale zu gelangen, um mechanische Spannungen aufgrund von Temperaturinhomogenitäten zu vermeiden.

Das Vermeiden mechanischer Spannungen funktioniert recht gut in stationären Gasturbinenzuständen, in denen sich alle wesentlichen Betriebsparameter nicht ändern. Im Falle von transienten Zuständen, also Zuständen in denen sich ein wesentlicher Parameter oder gar mehrere wesentliche Parameter des Gasturbinenprozesses ändern, lassen sich Temperaturgradienten, d.h. unterschiedliche Temperaturen in unterschiedlichen Bereichen der Brennkammerschale nicht vollständig vermeiden, was zu einer Erhöhung der mechanischen Spannungen in der Brennkammerschale während der transienten Zustände führt. Im Ergebnis verkürzt dies die Lebensdauer der Brennkammerschale und die Wartungsintervalle.

Es ist daher Aufgabe der vorliegenden Erfindung, ein Brennkammerschalenelement für den Aufbau einer Brennkammerschale zur Verfügung zu stellen, in dem die Neigung zur Bildung mechanischer Spannungen während transienter Zustände verringert ist.

Außerdem ist es eine Aufgabe der vorliegenden Erfindung, eine Brennkammer zur Verfügung zu stellen, in der die Spannungen während transienter Zustände der Gasturbinenanlage vermindert sind.

Die erste Aufgabe wird durch ein Brennkammerschalenelement nach Anspruch 1 und die zweite Aufgabe durch eine Brennkammer nach Anspruch 8 gelöst. Die abhängigen Ansprüche enthalten vorteilhafte Weiterbildungen der Erfindung.

Ein erfindungsgemäßes Brennkammerschalenelement zum Aufbau einer Brennkammer zusammen mit wenigstens einem weiteren Brennkammerschalenelement weist wenigstens einen Verbindungsbereich mit Aufnahmeaussparungen zur Aufnahme von Verbindungselementen auf, welche zum Herstellen der Verbindung mit einem anderen Brennkammerschalenelement vorgesehen sind. Neben den Aufnahmeaussparungen weist der Verbindungsbereich weitere Aussparungen auf, die nicht zur Aufnahme von Verbindungselementen vorgesehen sind.

Mittels der weiteren Aussparungen kann je nach deren Ausgestaltung sowohl der Temperaturgradient im Verbindungsbereich als auch die Steifigkeit des Verbindungsbereiches beeinflusst werden. Beide Größen haben einen unmittelbaren Einfluss auf die in transienten Zuständen der Gasturbinenanlage auftretenden mechanischen Spannungen im Verbindungsbereich und in den an den Verbindungsbereich angrenzenden Bereichen der Brennkammerschale.

Wenn die weiteren Aussparungen belspielswelse als schlitze ausgebildet sind, lässt sich die Elastizität des Verbindungsbereiches erhöhen, was mechanischen Spannungen entgegenwirkt.

Als Löcher ausgebildete zusätzliche Aussparungen können die Oberfläche des Verbindungsbereiches vergrößern und so für eine gleichmäßige Erwärmung bzw. Abkühlung des Verbindungsbereichs bei transienten Gasturbinenzuständen sorgen. Insbesondere, wenn die Aufnahmeaussparungen als Durchgangslöcher ausgebildet sind, können die zusätzlichen Löcher dieselben Öffnungsmaße aufweisen wie die Durchgangslöcher. Die Durchgangslöcher und die zusätzlichen Löcher lassen sich dann mit demselben Werkzeug herstellen.

Insbesondere, wenn beide genannten Maßnahmen, also sowohl Schlitze als auch Löcher, als weitere Aussparungen zur Anwendung kommen, kann eine erhöhte Lebensdauer der Brennkammerschale aufgrund reduzierter Spannungen und einer gleichmäßigeren Erwärmung im Verbindungsbereich erreicht werden.

In einer zweckmäßigen Ausgestaltung kann das Brennkammerschalenelement wenigstens einen Flansch als Verbindungsbereich aufweisen, wobei die Aufnahmeaussparungen sowie die weiteren Aussparungen im Flansch angeordnet sind.

In einer speziellen Ausführungsvariante ist das Brennkammerschalenelement als Halbschale ausgebildet und weist eine Struktur auf, die es ermöglicht, im Zusammenwirken mit einem zweiten, ebenfalls als Halbschale ausgebildeten Brennkammerschalenelement die Brennkammeraußenschale einer Brennkammer aufzubauen.

Das erfindungsgemäße Brennkammerschalenelement kann insbesondere als Brennkammerschalenelement zum Aufbau der Brennkammeraußenschale einer Ringbrennkammer einer Gasturbinenanlage ausgestaltet sein.

Erfindungsgemäß wird außerdem eine Brennkammer, insbesondere eine Brennkammer für eine Gasturbinenanlage, zur Verfügung gestellt, welche eine aus wenigstens zwei erfindungsgemäßen Brennkammerschalenelementen aufgebaute Außenschale aufweist. Die Brennkammer kann insbesondere als Ringbrennkammer ausgebildet sein.

Weitere Merkmale, Eigenschaften und Vorteile der vorliegenden Erfindung ergeben sich aus der nachfolgenden Beschreibung eines Ausführungsbeispiels unter Bezugnahme auf die beiliegenden Figuren.
- Fig. 1: zeigt beispielhaft eine Gasturbine in einem Längsteilschnitt.
- Fig. 2: zeigt eine Brennkammer einer Gasturbine.
- Fig. 3: zeigt ein erfindungsgemäßes Brennkammerschalenelement.

Die Figur 1 zeigt beispielhaft eine Gasturbine 100 in einem Längsteilschnitt. Die Gasturbine 100 weist im Inneren einen um eine Rotationsachse 102 drehgelagerten Rotor 103 auf, der auch als Turbinenläufer bezeichnet wird. Entlang des Rotors 103 folgen aufeinander ein Ansauggehäuse 104, ein Verdichter 105, eine beispielsweise torusartige Brennkammer 110, insbesondere Ringbrennkammer 106, mit mehreren koaxial angeordneten Brennern 107, eine Turbine 108 und das Abgasgehäuse 109.

Die Ringbrennkammer 106 kommuniziert mit einem beispielsweise ringförmigen Heißgaskanal 111. Dort bilden beispielsweise vier hintereinandergeschaltete Turbinenstufen 112 die Turbine 108.

Jede Turbinenstufe 112 ist beispielsweise aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125.

Die Leitschaufeln 130 sind dabei an einem Innengehäuse 138 eines Stators 143 befestigt, wohingegen die Laufschaufeln 120 einer Reihe 125 beispielsweise mittels einer Turbinenscheibe 133 am Rotor 103 angebracht sind.

An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennmittel vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die dem heißen Arbeitsmedium 113 ausgesetzten Bauteile unterliegen während des Betriebes der Gasturbine 100 thermischen Belastungen. Die Leitschaufeln 130 und Laufschaufeln 120 der in Strömungsrichtung des Arbeitsmediums 113 gesehen ersten Turbinenstufe 112 werden neben den die Ringbrennkammer 106 auskleidenden Hitzeschildsteinen am meisten thermisch belastet.

Um den dort herrschenden Temperaturen standzuhalten, können diese mittels eines Kühlmittels gekühlt werden.

Die Leitschaufel 130 weist einen dem Innengehäuse 138 der Turbine 108 zugewandten Leitschaufelfuß (hier nicht dargestellt) und einen dem Leitschaufelfuß gegenüberliegenden Leitschaufelkopf auf. Der Leitschaufelkopf ist dem Rotor 103 zugewandt und an einem Befestigungsring 140 des Stators 143 festgelegt.

Die Figur 2 zeigt eine Brennkammer 110 einer Gasturbine. Die Brennkammer 110 ist beispielsweise als so genannte Ringbrennkammer ausgestaltet, bei der eine Vielzahl von in Umfangsrichtung um die Rotationsachse 102 herum angeordneten Brennern 107 in einen gemeinsamen Brennkammerraum münden. Dazu ist die Brennkammer 110 in ihrer Gesamtheit als ringförmige Struktur ausgestaltet, die um die Rotationsachse 102 herum positioniert ist.

Zur Erzielung eines vergleichsweise hohen Wirkungsgrades ist die Brennkammer 110 für eine vergleichsweise hohe Temperatur des Arbeitsmediums M von etwa 1000°C bis 1600°C ausgelegt. Um auch bei diesen, für die Materialien ungünstigen Betriebsparametern eine vergleichsweise lange Betriebsdauer zu ermöglichen, ist die Brennkammerwand 153 auf ihrer dem Arbeitsmedium M zugewandten Seite mit einer aus Hitzeschildelementen 155 gebildeten Innenauskleidung versehen.

Jedes Hitzeschildelement 155 ist arbeitsmediumsseitig mit einer besonders hitzebeständigen Schutzschicht ausgestattet oder aus hochtemperaturbeständigem Material gefertigt. Dies können massive keramische Steine oder Legierungen mit MCrA1X und/oder keramischen Beschichtungen sein. Die Materialien der Brennkammerwand und deren Beschichtungen können ähnlich der Turbinenschaufeln sein.

Aufgrund der hohen Temperaturen im Inneren der Brennkammer 110 kann zudem für die Hitzeschildelemente 155 bzw. für deren Halteelemente ein Kühlsystem vorgesehen sein.

In Figur 3 ist als ein Ausführungsbeispiel für die Erfindung ein Ausschnitt aus einem Brennkammerschalenelement 1 dargestellt, welches zum Aufbau der Außenschale einer Ringbrennkammer 110 einer Gasturbinenanlage 100 ausgebildet ist. Die Brennkammeraußenschale entspricht im Wesentlichen der in Fig. 2 dargestellten Brennkammerwand.

Im vorliegenden Ausführungsbeispiel ist das Brennkammerschalenelement 1 als Halbschale ausgebildet, welche zusammen mit einer weiteren Halbschale die Brennkammeraußenschale der Ringbrennkammer 110 bildet. Zur Verbindung mit dem jeweils anderen Brennkammerschalenelement weist jedes Brennkammerschalenelement 1 einen Flansch 3 auf, in dem Durchgangsbohrungen 5, 5' angeordnet sind, die als Aufnahmeaussparungen für Schrauben (nicht dargestellt) dienen. Mittels der Schrauben können die beiden Brennkammerschalenelemente zum Aufbau der Brennkammerschale miteinander verschraubt werden. Nach dem Verschrauben stehen die Flansche 3 der beiden Brennkammerschalenelemente über Kontaktflächen 2 miteinander in Kontakt.

Die Durchgangsbohrungen 5, 5' weisen jeweils einen Öffnungsdurchmesser auf, der zur Aufnahme der Schraubenschäfte geeignet ist. Im Bereich derjenigen Flanschseite 4, die der Kontaktfläche 2 gegenüber liegt, ist der Öffnungsdurchmesser der Durchgangsbohrungen 5, 5' erweitert, um Schraubenköpfe oder Muttern wenigstens teilweise aufnehmen zu können.

Der Flansch 3 erstreckt sich in Axialrichtung der aufzubauenden Brennkammer 110 und weist an seinen Enden verbreiterte Abschnitt 7 auf. Zwischen den verbreiterten Abschnitten 7 befindet sich ein schmaler Abschnitt 9. Ein Teil der Durchgangsbohrungen 5 ist in den breiten Abschnitten 7 angeordnet, ein anderer Teil der Durchgangsbohrungen 5' befindet sich dagegen im schmalen Abschnitt 9. Dort, wo im schmalen Abschnitt 9 die Durchgangsbohrungen 5'angeordnet sind, weist der Flansch 3 Schlitze 10 auf, die sich von der Außenfläche 11 des Flansches 3 aus bis zu den Durchgangsbohrungen 5' erstrecken und in diese münden. Die Schlitze 10 erhöhen die Elastizität des Flansches, so dass Behinderungen temperaturbedingter Ausdehnungen des Flansches 3 reduziert werden. Auf Grund der erhöhten Elastizität wird einer ungleichmäßigen Ausdehnung des Flanschmaterials weniger Widerstand entgegengesetzt als dies ohne die Schlitze 10 der Fall wäre.

Zusätzlich zu den Durchgangsbohrungen 5, 5' sind im Flansch Blindbohrungen 13 angeordnet, die sich ebenfalls durch den Flansch 3 erstrecken und im Wesentlichen den gleichen Öffnungsdurchmesser wie die Durchgangsbohrungen 5, 5' aufweisen. Die Blindbohrungen 13 dienen jedoch im Unterschied zu den Durchgangsbohrungen 5, 5' nicht zur Aufnahme von Schraubenschäften. Da kein Schraubenkopf bzw. keine Mutter aufzunehmen ist, ist der Öffnungsdurchmesser der Blindbohrungen 13 im Bereich der Oberseite 4 des Flansches 3 nicht wie der Öffnungsdurchmesser der Durchgangsbohrungen 5, 5' verbreitert. Auch im Bereich der Blindbohrungen 13 weist der Flansch Schlitze 15 auf, die sich von der Außenseite 11 des Flansches aus bis zu den Blindbohrungen 13 erstrecken und in diese münden. Ebenso wie die Schlitze 10 dienen die Schlitze 15 zum Erhöhen der Elastizität des Flansches.

Mittels der Blindbohrungen 13 ist eine gleichmäßigere Temperaturverteilung im Flansch während transienter Gasturbinenzustände zu erzielen. Die gleichmäßige Temperaturverteilung im Flansch 3 resultiert dabei aus der größeren Oberfläche, die der Flansch aufgrund der Blindbohrungen für den Kontakt mit einem Heiz- und Kühlmedium bietet. Eine gleichmäßige Verteilung der Blindbohrungen 13 über den Flansch 3 führt dabei zu einer vergleichsweise gleichmäßigen Erwärmung oder Abkühlung des Flansches 3 während transienter Gasturbinenzustände.

Insbesondere beim Anfahren einer Gasturbinenanlage erwärmt sich der Flansch 3 ziemlich ungleichmäßig, wenn die erfindungsgemäßen Maßnahmen nicht getroffen werden. Dies resultiert daher, dass der Flansch von verdichteter Luft aus dem Verdichter 105 umströmt wird. Diese verdichtete Luft ist jedoch vorgewärmt, einerseits durch den Verdichtungsprozess selbst und andererseits gegebenenfalls durch eine Luftvorwärmvorrichtung, die den Gasturbinenabgasen Wärme entzieht und diese Wärme an die verdichtete Luft überträgt. Das Vorwärmen der verdichteten Luft mittels einer derartigen Vorwärmevorrichtung kann im Hinblick auf den Wirkungsgrad und den Schadstoffausstoß der Gasturbinenanlage vorteilhaft sein. Da die vorgewärmte Luft, selbst dann, wenn eine Vorwärmevorrichtung Verwendung findet, deutlich kühler ist als die Verbrennungsabgase, wird die vorgewärmte Luft aus dem Verdichter zum Kühlen der Brennkammerbauelemente herangezogen. Sie umströmt dabei die Brennkammeraußenschale und tritt durch Eintrittsöffnungen 17, die in der Brennkammerschalenelementen 1, vorhanden sind durch diese hindurch.

Beim Anfahren einer Gasturbinenanlage 100 ist die vorgewärmte Luft jedoch wärmer als die Brennkammerschalenelemente 1, sodass sie zu einer Erwärmung der Brennkammerschalenelemente 1 in den ersten Minuten des Anfahrens der Gasturbinenanlage 100 führt. Insbesondere im Bereich der Flansche 3 tritt dabei aufgrund ihrer Form und Masse eine relativ ungleichmäßige Erwärmung auf, die durch die erfindungsgemäßen Maßnahmen gleichmäßiger gestaltet werden kann. So vergrößern die Blindbohrungen 13 die für die Wärmeübertragung von der vorgewärmten Verdichterluft auf den Flansch 3 zur Verfügung stehende Fläche, sodass sich der Flansch gleichmäßiger erwärmt. Ebenso tragen auch die Schlitze 10, 15 zu einer Vergrößerung der Fläche und damit zu einer gleichmäßigeren Erwärmung bei.

Obwohl die Erwärmung durch die Vergrößerung der Flanschfläche gleichmäßiger gestaltet werden kann, verbleiben dennoch Temperaturgradienten im Flansch, die aus einer ungleichmäßigen Erwärmung herrühren. Diese sind zwar im Vergleich zum Stand der Technik vermindert, dennoch führen derartige Temperaturgradienten zur Behinderung der Wärmedehnung und damit zu mechanischen Spannungen im Material. Die trotz der im Vergleich zum Stand der Technik gleichmäßigeren Erwärmung entstehenden Spannungen können jedoch aufgrund der erhöhten Elastizität des Flansches, die durch die Schlitze 10, 15 gegeben ist, in im Bereich des Flansches reduziert werden.

Insgesamt lassen sich daher durch die erfindungsgemäßen Maßnahmen die mechanischen Spannungen im Flansch insbesondere beim Anfahren der Gasturbinenanlage, aber auch während anderer transienter Gasturbinenzustände, etwa dem Abfahren, verringern. Dies erhöht die Lebensdauer der Brennkammeraußenschale und verringert die Wartungsintervalle.

## Patentansprüche

1. Brennkammerschalenelement (1) zum Aufbau einer im Querschnitt ringförmigen Brennkammer (110) zusammen mit wenigstens einem weiteren Brennkammerschalenelement (1), wobei jedes Brennkammerschalenelement (1) wenigstens einen randseitigen Verbindungsbereich (3) mit Aufnahmeaussparungen (5, 5') zur Aufnahme von Verbindungselementen, welche zum Herstellen der Verbindung mit einem der weiteren Brennkammerschalenelementen vorgesehenen sind, aufweist,
**dadurch gekennzeichnet, dass**
der Verbindungsbereich (3) des Brennkammerschalenelements (1) zusätzlich zu den Aufnahmeaussparungen (5, 5') zur Erhöhung der Elastizität weitere, nicht für die Aufnahme von Verbindungselementen vorgesehene Aussparungen (10, 13, 15) aufweist.

2. Brennkammerschalenelement (1) nach Anspruch 1,
**dadurch gekennzeichnet, dass**
als Verbindungsbereich wenigstens ein Flansch (3) ausgebildet ist und die Aufnahmeaussparungen (5,5') sowie die weiteren Aussparungen (10, 13, 15) im Flansch (3) angeordnet sind.

3. Brennkammerschalenelement nach Anspruch 1 oder 2,
**dadurch gekennzeichnet, dass**
die weiteren Aussparungen als Schlitze (10, 15) im Verbindungsbereich (3) ausgestaltet sind.

4. Brennkammerschalenelement (1) nach Anspruch 1, 2 oder 3,
**dadurch gekennzeichnet, dass**
die weiteren Aussparungen als Löcher (13) im Verbindungsbereich (3) ausgestaltet sind.

5. Brennkammerschalenelement (1) nach Anspruch 4,
**dadurch gekennzeichnet, dass**
die Aufnahmeaussparungen als Durchgangslöcher (5, 5') ausgebildet sind und die Löcher (13) die gleichen Öffnungsmaße wie die Durchgangslöcher (5, 5') aufweisen.

6. Brennkammerschalenelement (1) nach einem der vorangehenden Ansprüche,
**gekennzeichnet durch**
seine Ausgestaltung als Halbschale zum Aufbau einer Brennkammeraußenschale zusammen mit einem zweiten als Halbschale ausgebildeten Brennkammerschalenelement (1).

7. Brennkammerschalenelement (1) nach einem der vorangehenden Ansprüche,
**gekennzeichnet durch**
seine Ausgestaltung als Brennkammerschalenelement (1) zum Aufbau der Brennkammeraußenschale einer Ringbrennkammer (110).

8. Brennkammer (110), insbesondere für eine Gasturbinenanlage,
**dadurch gekennzeichnet, dass**
sie eine Außenschale aufweist, die aus wenigstens zwei Brennkammerschalenelementen (1) nach einem der Ansprüche 1 bis 7 aufgebaut ist.

9. Brennkammer (110) nach Anspruch 8,
**gekennzeichnet durch**
ihre Ausgestaltung als Ringbrennkammer einer Gasturbinenanlage.

## Claims

1. Combustion chamber shell element (1) for constructing a combustion chamber (110) of annular cross section together with at least one further combustion chamber shell element (1), wherein each combustion chamber shell element (1) has at least one marginal connecting region (3) having receiving apertures (5, 5') for receiving connecting elements which are provided for producing the connection to one of the further combustion chamber shell elements, **characterized in that** the connecting region (3) of the combustion chamber shell element (1) has, in addition to the receiving apertures (5, 5'), further apertures (10, 13, 15) for increasing the elasticity, said further apertures (10, 13, 15) not being provided for receiving connecting elements.

2. Combustion chamber shell element (1) according to Claim 1, **characterized in that** at least one flange (3) is formed as connecting region, and the receiving apertures (5, 5') and the further apertures (10, 13, 15) are arranged in the flange (3).

3. Combustion chamber shell element (1) according to Claim 1 or 2, **characterized in that** the further apertures are configured as slots (10, 15) in the connecting region (3).

4. Combustion chamber shell element (1) according to Claim 1, 2 or 3, **characterized in that** the further apertures are configured as holes (13) in the connecting region (3).

5. Combustion chamber shell element (1) according to Claim 4, **characterized in that** the receiving apertures are designed as through-holes (5, 5'), and the holes (13) have the same opening dimensions as the through-holes (5, 5').

6. Combustion chamber shell element (1) according to one of the preceding claims, **characterized by** the configuration thereof as a half shell for constructing a combustion chamber outer shell together with a second combustion chamber shell element (1) designed as a half shell.

7. Combustion chamber shell element (1) according to one of the preceding claims, **characterized by** the configuration thereof as a combustion chamber shell element (1) for constructing the combustion chamber outer shell of an annular combustion chamber (110).

8. Combustion chamber (110), in particular for a gas turbine plant, **characterized in that** it has an outer shell which is composed of at least two combustion chamber shell elements (1) according to one of Claims 1 to 7.

9. Combustion chamber (110) according to Claim 8, **characterized by** the configuration thereof as an annular combustion chamber of a gas turbine plant.

## Revendications

1. Elément ( 1 ) de coque de chambre de combustion pour la construction d'une chambre de combustion ( 110 ) annulaire en section transversale ensemble au moins avec un autre élément ( 1 ) de coque de chambre de combustion, dans lequel chaque élément ( 1 ) de coque de chambre de combustion a au moins une zone ( 3 ) de liaison du côté du bord ayant des évidements ( 5, 5' ) de réception pour la réception d'éléments de liaison, qui sont prévus pour la production de la liaison avec l'un des autres éléments de coque de chambre de combustion,
**caractérisé en ce que**
la zone ( 3 ) de liaison de l'élément ( 1 ) de coque de chambre de combustion a, en plus des évidements ( 5, 5' ) de réception pour augmenter l'élasticité, d'autres évidements ( 10, 13, 15 ) qui ne sont pas prévus pour la réception d'éléments de réception.

2. Elément ( 1 ) de coque de chambre de combustion suivant la revendication 1,
**caractérisé en ce que**
il est formé comme zone de liaison au moins une bride ( 3 ) et les évidements ( 5, 5' ) de réception, ainsi que les autres évidements ( 10, 13, 15 ) sont ménagés dans la bride ( 3 ).

3. Elément ( 1 ) de coque de chambre de combustion suivant la revendication 1 ou 2,
**caractérisé en ce que**
les autres évidements sont constitués sous la forme de fentes ( 10, 15 ) dans la zone ( 3 ) de liaison.

4. Elément ( 1 ) de coque de chambre de combustion suivant la revendication 1, 2 ou 3,
**caractérisé en ce que**
les autres évidements sont conformés sous la forme de trous ( 13 ) dans la zone ( 3 ) de liaison.

5. Elément ( 1 ) de coque de chambre de combustion suivant la revendication 4,
**caractérisé en ce que**
les évidements de réception sont formés sous la forme de trous ( 5, 5' ) traversants et les trous ( 13 ) ont les mêmes dimensions d'ouverture que les trous ( 5, 5' ) traversant.

6. Elément ( 1 ) de coque de chambre de combustion suivant l'une des revendications précédentes,
**caractérisé par**
sa conformation en hémicoque pour la construction d'une coque extérieure de chambre de combustion ensemble avec un deuxième élément ( 1 ) de coque de chambre de combustion constitué en hémicoque.

7. Elément ( 1 ) de coque de chambre de combustion suivant l'une des revendications précédentes,
**caractérisé par**
sa conformation sous la forme d'un élément ( 1 ) de coque de chambre de combustion pour la construction de la coque extérieure de chambre de combustion d'une chambre de combustion ( 110 ) annulaire.

8. Chambre de combustion ( 110 ), notamment pour une installation de turbine à gaz,
**caractérisée en ce que**
elle a une coque extérieure, qui est constituée d'au moins deux éléments ( 1 ) de coque de chambre de combustion suivant l'une des revendications 1 à 7.

9. Chambre de combustion ( 110 ) suivant la revendication 8,
**caractérisée par**
sa conformation en chambre de combustion annulaire d'une installation de turbine à gaz.
